# EUROPÄISCHE PATENTSCHRIFT

(11) **EP 2 101 626 B1**
(45) Veröffentlichungstag und Bekanntmachung des Hinweises auf die Patenterteilung: **08.01.2014**
(21) Anmeldenummer: 07819817.3
(22) Anmeldetag: 15.11.2007
(51) Int. Cl.: A47L 15/44

(54) **VERFAHREN ZUR DURCHFÜHRUNG EINES SPÜLPROGRAMMS**
METHOD FOR CARRYING OUT A RINSING PROGRAMME
PROCÉDÉ POUR EXÉCUTER UN PROGRAMME DE LAVAGE

(30) Priorität: 12.12.2006 DE 102006058793
(43) Veröffentlichungstag der Anmeldung: 23.09.2009
(73) Patentinhaber: Miele & Cie. KG, 33332 Gütersloh (DE); Henkel AG & Co. KGaA, 40589 Düsseldorf (DE)
(72) Erfinder: BUCHMEIER, Willi, 40822 Mettmann (DE); KINNIUS, Jörg, 32139 Spenge (DE); NITSCH, Christian, 40591 Düsseldorf (DE); WEGENER, Dirk, 33649 Bielefeld (DE); WOLF, Cornelius, 33739 Bielefeld (DE); ZIPFEL, Johannes, 40593 Düsseldorf (DE)
(86) Internationale Anmeldenummer: PCT/EP2007/009865
(87) Internationale Veröffentlichungsnummer: WO 2008/071283

(56) Entgegenhaltungen:
- EP-A- 1 245 180
- EP-A- 1 362 547
- EP-A- 1 652 463
- DE-A1- 10 024 014
- DE-A1-102005 059 343

## Beschreibung

Die Erfindung betrifft ein Verfahren zur Durchführung eines Spülprogramms in einer Haushaltsgeschirrspülmaschine, wobei das Verfahren mindestens die Programmabschnitte Reinigen und Klarspülen enthält, gegebenenfalls unter Vorschaltung eines Vorspül-Programmabschnitts, unter Zwischenschaltung eines Zwischenspül-Programmabschnitts und unter Nachschaltung eines Trocknungs-Programmabschnitts, und wobei im Reinigungs-Programmabschnitt ein Kombinationspräparat, welches neben einer Reinigungssubstanz eine Klarspülsubstanz enthält, zudosiert wird.

Geschirrspülmaschinen, welche sowohl für die Verwendung von herkömmlichen Reinigern als auch für Kombinationspräparate angepasst sind, sind aus der DE 100 49 489 A1, aus der DE 102 20 839 A1, aus der DE 102 30 567 A1 und aus der EP 1 362 547 A2 bekannt. Bei den Kombinationspräparaten handelt es sich um sogenannte "2in1"- und "3in1"-Tabletten, welche neben dem Reinigungsmittel zusätzlich Klarspüler (2in1) oder Klarspüler und Regeneriersalzersatzstoffe (3in1) enthalten. Dabei arbeiten einige Präparate nach dem Carry-Over-Prinzip, bei dem sich bereits zu Beginn des Spülprogramms der Klarspüler in einer überdosierten Menge auflöst und wo dann die tatsächlich benötigte Menge durch Verschleppung und Adhäsion am Spülgut bis in den Klarspülgang gelangen soll. Bei anderen Präparaten ist der Klarspüler in Form einer wachsumhüllten Perle integriert, wobei sich das Wachs temperatur- oder pH-Wert-abhängig erst im Klarspülgang auflösen und den Klarspüler freigeben soll. Die aus der DE 100 49 489 A1, aus der DE 102 20 839 A1 und aus der DE 102 30 567 A1 bekannten Geschirrspülmaschinen sind an die Verwerdung solcher Präparate dadurch angepasst, dass Mittel zum Sperren der Klarspülerzufuhr aus der meist in der Gerätetür angeordneten Dosiervorrichtung vorhanden sind.

In Programmen, in welchen bereits im Reinigungs-Programmabschnitt hohe Spülflüssigkeitstemperaturen herrschen, arbeiten die vorgenannten Präparate nicht zufriedenstellend, weil der in den Tabletten enthaltene Klarspüler bereits in der Spülflüssigkeit gelöst und am Ende des Programmabschnitts mit der Flüssigkeit entleert wird. Das Fehlen des Klarspülers im abschließenden Klarspül-Programmabschnitt verursacht deshalb ein schlechtes Trocknungsergebnis. Dieses Problem wird gemäß der DE 10 2004 043 657 A1 dadurch gelöst, dass im Klarspül-Programmabschnitt eine geringe Menge Klarspüler aus einer dafür vorgesehenen Dosiereinrichtung zugegeben wird. Für den Anwender ist die Notwendigkeit, flüssigen Klarspüler auch dann in das entsprechende Dosiergerät einzufüllen, wenn er ein Kombinationspräparat mit Klarspülsubstanz verwendet, nur schwer nachvollziehbar. Es kommt deshalb zu Bedienungsfehlern.

Aus der EP 1 652 463 A1 ist ein Verfahren zur Einbringung eines mehrkomponentigen Reinigungszusatzes bei einem wasserführenden Haushaltgerät bekannt. Dort wird ein festes Kombinationspräparat, welches neben einer Reinigungssubstanz eine Klarspülsubstanz enthält, in einem dafür vorgesehenen Behälter gelagert. Aus diesem Kombinationspräparat werden dann in einzelnen Programmschritten unterschiedliche Substanzen gelöst.

Der Erfindung stellt sich somit das Problem, ein Verfahren zur Durchführung eines Spülprogramms zu offenbaren, welches auch ohne zusätzliches Klarspülmittel zufriedenstellende Trocknungsergebnisse erreicht.

Erfindungsgemäß wird dieses Problem durch ein Verfahren mit den Merkmalen des Patentanspruchs 1 gelöst. Vorteilhafte Ausgestaltungen und Weiterbildungen der Erfindung ergeben sich aus den nachfolgenden Unteransprüchen.

Durch die erfindungsgemäße Zudosierung des Kombinationspräparates im Klarspül-Programmabschnitt wird ein verbessertes Trocknungsergebnis erreicht. Die im Präparat enthaltene Reinigerkomponente beeinflusst das Reinigungsergebnis und das Trocknungsergebnis überraschend nicht, d. h., es bleiben keine Rückstände auf dem Spülgut. Dies ist insbesondere dann der Fall, wenn die zudosierte Menge des Kombinationspräparats im Klarspül-Programmabschnitt geringer als im Reinigungs-Programmabschnitt ist.

Eine einfache Dosierung ist möglich, wenn ein flüssiges oder gelförmiges Kombinationspräparat verwendet wird. In diesem Fall kann eine aus der früheren deutschen Patentanmeldung 10 2005 059 343 der gleichen Anmelderin bekannte Dosiereinrichtung verwendet werden.

Eine zur Durchführung des erfindungsgemäßen Verfahrens geeignete Haushaltsgeschirrspülmaschine besitzt eine aus der deutschen Patentanmeldung 10 2005 059 343 bekannte Dosiereinrichtung, in der flüssiges Reinigungsmittel getrennt nach Reinigerkomponente und Bleichkomponente aufbewahrt werden kann. In vorteilhafter Weise sollte das Gerät eine Bedieneinrichtung besitzen, mit der sowohl "normale" Spülprogramme als auch sogenannte "2in1"- oder "3in1"-Programme für Kombinationspräparate wählbar sind. Eine solche Geschirrspülmaschine ist aus der DE 102 20 839 A1 hinreichend bekannt und wird deshalb nicht näher beschrieben. Bei einer solchen Geschirrspülmaschine wird ein an sich bekanntes Spülprogramm mit den Abschnitten "Vorspülen", "Reinigen", "Zwischenspülen", "Klarspülen" und "Trocknen" durchgeführt. Im Reinigungs-Programmabschnitt wird dem Spülbehälter, wie in der deutschen Patentanmeldung 10 2005 059 343 beschrieben, zunächst ein Reinigungsmittel, anschließend ein Bleichmittel zugeführt. Beide Mittel können mehrmals in kleinen Portionen zudosiert werden. Wird als Reinigungsmittel ein Kombinationspräparat verwendet, welches neben der Reinigersubstanz ein Klarspülmittel ("2in1"), manchmal sogar zusätzlich noch eine Enthärtungssubstanz ("3in1") oder noch andere Substanzen enthält, so kann der Benutzer durch Wahl der "2in1"-Taste oder der "3in1"-Taste die Zugabe von Klarspülmittel aus einer ebenfalls bekannten Klarspülmittel-Dosiereinrichtung unterdrücken. In diesem Fall wird dem Spülbehälter im Klarspül-Programmabschnitt eine weitere Menge des Kombinationspräparates aus der dafür vorgesehenen Dosiereinrichtung zugeführt. Dabei ist die zudosierte Menge im Klarspül-Programmabschnitt geringer als im Reinigungs-Programmabschnitt.

## Patentansprüche

1. Verfahren zur Durchführung eines Spülprogramms in einer Haushaltsgeschirrspülmaschine, wobei das Verfahren mindestens die Programmabschnitte Reinigen und Klarspülen enthält, gegebenenfalls unter Vorschaltung wenigstens eines Vorspül-Programmabschnitts, unter Zwischenschaltung wenigstens eines Zwischenspül-Programmabschnitts und unter Nachschaltung eines Trocknungs-Programmabschnitts, und wobei im Reinigungs-Programmabschnitt eine erste Menge eines Kombinationspräparats, welches neben einer Reinigungssubstanz eine Klarspülsubstanz enthält, aus einer Dosiereinrichtung zudosiert wird,
**dadurch gekennzeichnet,**
**dass** im Klarspül-Programmabschnitt eine weitere Menge des gleichen Kombinationspräparats wie im Reinigungsabschnitt aus der gleichen Dosiereinrichtung zudosiert wird.

2. Verfahren zur Durchführung eines Spülprogramms nach Anspruch 1,
**dadurch gekennzeichnet,**
**dass** die zudosierte Menge des Kombinationspräparats im Klarspül-Programmabschnitt geringer als im Reinigungs-Programmabschnitt ist.

3. Verfahren zur Durchführung eines Spülprogramms nach Anspruch 1 oder 2,
**dadurch gekennzeichnet,**
**dass** ein flüssiges oder gelförmiges Kombinationspräparat verwendet wird.

## Claims

1. A method for carrying out a dishwashing cycle in a household dishwasher, which method includes at least a wash step and a rinse step, which steps may optionally be preceded by at least a pre-rinse step, separated by at least an intermediate rinse step, and followed by a drying step, and in which method a first amount of a combination product is dispensed from a dispenser during the wash step, said combination product containing a rinse agent in addition to a cleaning agent, wherein during the rinse step another amount of the same combination product as in the wash step is dispensed from the same dispenser.

2. The method for carrying out a dishwashing cycle as recited in claim 1,
wherein the amount of the combination product dispensed during the rinse step is smaller than that dispensed during the wash step.

3. The method for carrying out a dishwashing cycle as recited in claim 1 or 2,
wherein a combination product in liquid or gel-like form is used.

## Revendications

1. Procédé de réalisation d'un programme de lavage dans un lave-vaisselle domestique, le procédé contenant au moins les cycles de programme lavage et rinçage, éventuellement précédés d'au moins un cycle de programme prélavage, éventuellement avec intercalation d'au moins un cycle de programme lavage intermédiaire et avec prévision en aval d'un cycle de programme séchage, une première quantité d'une préparation combinée qui contient une substance de rinçage en plus d'une substance de lavage, étant, dans le cycle de programme lavage, ajoutée à partir d'un dispositif de dosage,
**caractérisé en ce que**,
dans le cycle de programme rinçage, une quantité supplémentaire de la même préparation combinée que dans le cycle de lavage est ajoutée à partir du même dispositif de dosage.

2. Procédé de réalisation d'un programme de lavage selon la revendication 1,
**caractérisé en ce que**
la quantité ajoutée de la préparation combinée dans le cycle de programme rinçage est plus faible que dans le cycle de programme lavage.

3. Procédé de réalisation d'un programme de lavage selon la revendication 1 ou 2,
**caractérisé en ce**
**qu'**il est utilisé une préparation combinée liquide ou sous forme de gel.
